# EUROPÄISCHE PATENTSCHRIFT

(11) **EP 0 308 681 B1**
(45) Veröffentlichungstag und Bekanntmachung des Hinweises auf die Patenterteilung: **07.11.1990**
(21) Anmeldenummer: 88113917.4
(22) Anmeldetag: 26.08.1988
(51) Int. Cl.: F23J 13/02, E04F 17/02

(54) **Vorgefertigtes Schornsteininnenrohrelement**
Prefabricated internal tube element for a chimney
Elément tubulaire interne préfabriqué pour cheminée

(30) Priorität: 19.09.1987 DE 3731550
(43) Veröffentlichungstag der Anmeldung: 29.03.1989
(73) Patentinhaber: Jacob Plein-Wagner Söhne Steinzeugwarenfabrik KG, 54662 Speicher (DE)
(72) Erfinder: Schröder, Peter, D-5522 Speicher (DE)
(74) Vertreter: Schönherr, Wolfgang

(56) Entgegenhaltungen:
- CH-A- 614 990
- DE-A- 3 428 080
- DE-A- 3 500 074
- DE-B- 2 500 619
- DE-U- 8 614 864
- US-A- 4 109 684

## Beschreibung

Die Erfindung betrifft ein vorgefertigtes Schornsteininnenrohrelement, das mit Spielraum in eine vorgefertigte Schornsteinummantelung einsetzbar ist, bestehend aus einem Innenrohr, einer auf der Aussenfläche des Innenrohres angebrachten Wärmedämmschicht und einer sie umgebenden und zusammengedrückt haltenden Materialbahn.

Ein dreischaltiger Schornstein besteht in bekannter Weise aus einem rauch- und abgasführenden Innenrohr als erster Schale, aus einer Wärmedämmschicht aus Dämmstoff oder Dämmplatten als zweiter Schale und aus einer Ummantelung aus vorgefertigten Mantelrohrformstücken oder einer Ummauerung mit ortsüblichen Baustoffen, wie z.B. Ziegel, Kalksand-, Dämmsteine od.dgl. als dritter Schale.

Aus der DE-B 2 500 619 ist ein vorgefertigtes Schornsteininnenrohrelement der eingangs genannten Art bekannt, bei dem die Materialbahn aus einer Kunststoffolie besteht. Dieses vorgefertigte Schornsteininnenrohrelement wird in die vorgefertigte Schornsteinummantelung eingesetzt, was ohne grosse Mühe erfolgen kann, da wegen der durch die Kunststoffolie in zusammengedrücktem Zustand gehaltenen Wärmedämmschicht genügenden Spielraum zwischen der Innenwandung der Schornsteinummantelung und der Aussenwandung der Kunststoffolie bleibt. Nach Einsetzen des vorgefertigten Schorsteininnenrohrelement wird die glatte Kunststoffolie durch einfaches Herausziehen entfernt, so dass sich die Wärmedämmschicht wieder ausdehnt und den Zwischenraum zwischen Innenrohr und Aussenummantelung füllt.

Bei einer hinterlüfteten Schornsteinummantelung, d.h. einer Schornsteinummantelung, die zu ihrem Inneren hin offene, in Längsrichtung verlaufende Lüftungskanäle aufweist, ist dieses bekannte vorgefertigte Schornsteininnenrohrelement nicht anwendbar, da nach Abziehen der Kunststoffolie die Wärmedämmschicht sich weiter ausdehnt und in die Lüftungskanäle eindringt, so dass diese in ihrem Querschnitt unzulässig verringert werden.

Die Aufgabe der Erfindung besteht daher darin, ein vorgefertigtes Schornsteininnenrohrelement der eingangs genannten Art vorzuschlagen, das mit Spielraum in eine hinterlüftete Schornsteinummantelung einsetzbar ist und bei dem nach dem Einsetzen eine vorgegebene, begrenzte Ausdehnung der Wärmedämmschicht gegeben ist.

Diese Aufgabe wird dadurch gelöst, dass die Materialbahn aus einem nicht brennbaren oder schwer entflammbaren Werkstoff besteht und mindestens eine in Rohrlängsrichtung verlaufende Falte mit sich überlappenden Abschnitten aufweist, die durch eine lösbare Verbindung zusammengehalten ist.

Die Falte der Materialbahn hat in Umfangsrichtung des Innenrohres eine derartige Breite, daß nach Lösen der Verbindung eine vorgegebene Ausdehnung der Wärmedämmschicht gegeben ist.

Vorteilhaft besteht die Materialbahn aus einem Gitter, Netz o.dgl. Vorzugsweise weist die Materialbahn Glasfasern o.dgl. auf.

Die lösbare Verbindung der Materialbahn ist vorzugsweise als aufziehbare Ein- oder Zweifadennaht ausgebildet. Bei einer anderen vorteilhaften Ausführungsform weist die lösbare Verbindung der Materialbahn einen die sich überlappenden Abschnitte der Materialbahn abwechselnd durchdringenden, in Innenrohrlängsrichtung herausziehbaren Stab, Stift o.dgl. auf.

Die Erfindung ist in den Zeichnungen beispielhaft dargestellt. Es zeigen:
Fig. 1 ein erfindungsgemäßes Schornsteininnenrohrelement in perspektivischer Ansicht,
Fig. 2 eine Falte mit eine Naht in vergrößerter Darstellung im Detail,
Fig. 3 eine Falte mit einem herausziehbaren Stab in vergrößerter Darstellung im Detail,
Fig. 4 schlaufenartig nebeneinanderliegende Falten,
Fig. 5 eine Falte mit einer schraubenartigen herausdrehbaren Spirale,
Fig. 6 ein in eine Schornsteinummantelung eingesetztes Schornsteininnenrohrelement im Querschnitt,
Fig. 7 ein Schornsteininnenrohrelement nach Fig. 4 nach Lösen einer Falte im Querschnitt und
Fig. 8 ein Schornsteininnenrohrelement nach Fig. 4 nach Lösen einer Überlappung im Querschnitt.

Nach den Fig. 1, 4 bis 6 besteht ein vorgefertigtes Schornsteininnenrohrelement aus einem Innenrohr (1) aus Schamotte o.dgl., das von einer Wärmedämmschicht (2) umgeben ist.

Wie die Figuren weiter zeigen, ist die Wärmedämmschicht (2) von einer Materialbahn (3) umgeben, die die Wärmedämmschicht (2) zusammendrückt und sie in diesem zusammengedrückten Zustand hält, so daß der Außendurchmesser des vorgefertigten Schornsteininnenrohrelementes verringert ist. Die Materialbahn (3) kann aus einem nicht brennbaren oder schwer entflammbaren Glasfasernetz o.dgl. bestehen.

Wie die Fig. 1 bis 6 zeigen, weist die Materialbahn (3) in Rohrlängsrichtung verlaufende Bereiche (4) mit sich überlappenden Abschnitten auf (Fig. 1), die als Falte (5) (Fig 2, 3, 5 und 6) oder als schlaufenartige Falten (14) (Fig. 4) ausgebildet sind.

Wie Fig. 1 ferner zeigt, sind die überlappenden Bereiche durch eine lösbare Verbindung (7) gehalten, wobei nach Fig. 2 die lösbare Verbindung durch eine Naht (8) und nach Fig. 3 durch einen Stab (9) gebildet ist. Die Naht (8) kann als aufziehbare Ein-oder Zweifadennaht ausgebildet sein, wobei ein Knoten, eine Plombe (10) o.dgl. anzeigt, von wo aus die Naht (8) aufzuziehen ist. Wie die Fig. 3 zeigt, durchdringt der Stab (9) die Materialbahn (3) abwechselnd in der Falte (5) und hält so die Falte zusammen. Der Stab (9) ist an seinem einen Ende grifffertig umgebogen und so in einfache Weise in Rohrlängsrichtung herausziehbar.

Bei der Ausführungsform nach der Fig. 5 ist die Falte durch eine schraubenlinienförmige Spirale (15) zusammengehalten. Die Vorrichtung kann durch einfaches Herausdrehen der Spirale (15) gelöst werden.

Bei der Ausführungsform nach Fig. 4 ist die Materialbahn (3) in schlaufenartig nebeneinander liegende Falten (14) gelegt. Beiderseits der Falten sind mit der Materialbahn (3) Haken, Drahtklammern, Ringe (16) o.dgl. verbunden, durch die abwechselnd ein herausziehbarer Stift (17) geführt ist, der so die schlaufenartigen Falten (14) zusammenhält.

Wie die Fig. 6 zeigt, kann das vorgefertigte Schornsteininnenrohrelement aus Innenrohr (1), Wärmedämmschicht (2) und Materialbahn (3) in einfacher Weise in eine vorgefertigte Schornsteinummantelung (12) mit Spielraum eingesetzt werden. Die Schornsteinummantelung (12) hat zu ihrem Inneren hin offene, in Rohrlängsrichtung verlaufende Lüftungskanäle (13).

Nach dem Einsetzen des vorgefertigten Schornsteininnenrohrelementes wird die Verbindung (7) gelöst, so daß sich die Falten (5) der Materialbahn (3) unter dem Druck der zusammengedrückten Wärmedämmschicht (2) aufklappen, wie dies in Fig. 7 gezeigt ist. Durch die Breite der Falte wird die Ausdehnung der Materialbahn (3) begrenzt, so daß die Wärmedämmschicht (2) nicht in die Lüftungskanäle (13) eindringen kann. Somit ist eine vorgegebene, begrenzte Ausdehnung der Wärmedämmschicht (2) gewährleistet.

Die lösbare Verbindung in Form einer aufziehbaren Naht (8), eines herausziehbaren Stabes (9), einer Spirale (15), eines Stiftes (17) o.dgl. mehr kann bei einer Falte (5) bzw. (14) angewandt werden. Darüber hinaus ist es möglich, mehrere Falten (5) bzw.(14) vorzusehen, die einzeln oder zusammen nach Einsetzen des Schornsteininnenrohrelementes in die Schornsteinummantelung (12) aufgezogen werden können, wie dies in Fig. 7 gezeigt ist.

Die Bereiche (4) der Materialbahn (3) mit Falten (5) werden vorteilhaft vor dem Umlagen der Materialbahn (3) um die Wärmedämmschicht (2) in der Materialbahn angebracht.

## Patentansprüche

1. Vorgefertigtes Schornsteininnenrohrelement, das mit Spielraum in eine vorgefertigte Schornsteinummantelung (12) einsetzbar ist, bestehend aus einem Innenrohr (1), einer auf der Außenfläche des Innenrohres angebrachten Wärmedämmschicht (2) und einer sie umgebenden und zusammengedrückt haltenden Materialbahn (3), dadurch gekennzeichnet, daß die Materialbahn (3) aus einem nicht brennbaren oder schwer entflammbaren Werkstoff besteht und mindestens eine in Rohrlängsrichtung verlaufende Falte (5, 14) mit sich überlappenden Abschnitten aufweist, die durch eine lösbare Verbindung (7) zusammengehalten ist.

2. Schornsteininnenrohrelement nach Anspruch 1, dadurch gekennzeichnet, daß die Materialbahn (3) aus einem Gitter, Netz o.dgl. besteht.

3. Schornsteininnenrohrelement nach Anspruch 1 oder 2, dadurch gekennzeichnet, daß die Materialbahn (3) Glasfasern o.dgl. aufweist.

4. Schornsteininnenrohrelement nach einem der Ansprüche 1 bis 3, dadurch gekennzeichnet, daß die lösbare Verbindung (7) der Materialbahn (3) als aufziehbare Ein- oder Zweifadennaht (8) ausgebildet ist.

5. Schornsteininnenrohrelement nach einem der Ansprüche 1 bis 3, dadurch gekennzeichnet, daß die lösbare Verbindung (7) der Materialbahn einen die Falte (5) abwechselnd durchdringenden, in Innenrohrlängsrichtung herausziehbaren Stab (9), Stift o.dgl. aufweist.

## Claims

1. A prefabricated internal chimney flue component which is insertable with play into a prefabricated chimney sheathing (12), consisting of an inner duct (1), a thermal insulation layer (2) which is affixed to the outer surface of the inner duct and a material web (3) which surrounds it and which is kept pressed together, characterised in that the material web (3) consists of a non-combustible or poorly flammable material and has at least one fold (5, 14), extending in the longitudinal direction of the duct and having overlapping portions, which is held together by a releasable connection (7).

2. An internal chimney flue component according to claim 1, characterised in that the material web (3) consists of a grating or net or the like.

3. An internal chimney flue component according to claim 1 or 2, characterised in that the material web (3) has glass fibres or the like.

4. An internal chimney flue component according to one of claims 1 to 3, characterised in that the releasable connection (7) of the material web (3) is designed as a single-strand or double-strand seam (8) which can be drawn up.

5. An internal chimney flue component according to one of claims 1 to 3, characterised in that the releasable connection (7) of the material web has a rod (9), pin or the like which alternately penetrates the fold (5) and which is extractable in the longitudinal direction of the inner duct.

## Revendications

1. Elément tubulaire interne préfabriqué pour cheminée, qui peut être inséré avec du jeu dans une gaine de cheminée préfabriquée (12), constitué d'un tuyau intérieur (1), d'une couche d'isolation thermique (2) déposée sur la surface extérieure du tuyau intérieur et d'une nappe de matériau (3) qui l'entoure et la maintient comprimée, caractérisé par le fait que la nappe de matériau (3) est constituée d'une matière non combustible ou difficilement inflammable et qu'elle présente au moins un repli (5, 14) dans le sens longitudinal du tuyau, avec des parties se chevauchant qui sont maintenues ensemble par une liaison détachable (7).

2. Elément tubulaire interne pour cheminée, selon la revendication 1, caractérisé par le fait que la nappe de matériau (3) est constituée par un réseau, un treillis ou similaire.

3. Elément tubulaire interne pour cheminée, selon la revendication 1 ou la revendication 2, caractérisé par le fait que la nappe de matériau (3) présente des fibres de verre ou similaire.

4. Elément tubulaire interne pour cheminée, selon l'une des revendications 1 à 3, caractérisé par le fait que la liaisoin détachable (7) de la nappe de matériau (3) est en forme de couture (8) à un ou deux fils pouvant être ouverte.

5. Elément tubulaire interne pour cheminée, selon l'une des revendications 1 à 3, caractérisé par le fait que la liaison détachable (7) de la nappe de matériau présente une barrette (9), une broche ou similaire, pénétrant alternativement le repli (5), extractable dans le sens longitudinal du tuyau intérieur.
